# EUROPÄISCHE PATENTSCHRIFT

(11) **EP 1 880 623 B1**
(45) Veröffentlichungstag und Bekanntmachung des Hinweises auf die Patenterteilung: **18.11.2009**
(21) Anmeldenummer: 07033509.6
(22) Anmeldetag: 14.07.2007
(51) Int. Cl.: A43B 5/04

(54) **Sportschuh, insbesondere Ski-, Skitouren-, oder Snowboardschuh**
Sports shoe, in particular ski, backcountry ski or snowboard shoe
Chaussure de sport, en particulier chaussure de ski, de randonnée en ski ou de snowboard

(30) Priorität: 18.07.2006 AT 12222006
(43) Veröffentlichungstag der Anmeldung: 23.01.2008
(73) Patentinhaber: Barthel, Fritz, Dipl.-Ing., 6323 Bad Häring (AT)
(72) Erfinder: Barthel, Fritz, Dipl.-Ing., 6323 Bad Häring (AT)
(74) Vertreter: Hofmann, Ralf U.

(56) Entgegenhaltungen:
- EP-A- 0 406 212
- AT-B- 386 511
- FR-A- 2 656 776
- FR-A- 2 847 432
- US-A- 6 012 237

## Beschreibung

Die Erfindung betrifft einen Sportschuh, wie er im Oberbegriff des Anspruchs 1 angegeben ist.

Ein derartiger Sportschuh ist aus der EP 0 406 212 A2 bekannt. Bei Sportschuhen nach diesem Stand der Technik ist der Schaft über Drehgelenke mit der Unterschale verbunden, sodass ein Neigen des Schaftes um eine durch die beiden Drehgelenke verlaufende Achse, die annähernd mit der Fußgelenksachse übereinstimmt, möglich ist. Dies ist insbesondere beim Gehen oder Aufsteigen mit oder ohne angelegte Ski sinnvoll, um eine einigermaßen natürliche und ökonomische Bewegung des Fußes mit dem in der Regel eine steife Sohle aufweisenden Sportschuh zu vermitteln.

Da bei der Abfahrt mit dem in einer Skibindung fixierten Skischuh demgegenüber eine Abstützung des Unterschenkels sowohl nach hinten als auch nach vorne erwünscht ist, ist bei dem oben genannten bekannten Skischuhen eine Arretiervorrichtung vorgesehen, mit der der Neigungswinkel des Schaftes wahlweise auf einen, üblicherweise als Vorlage definierten Wert festgelegt werden kann, wobei die Neigung bei einigen bekannten Konstruktionen nach vorne durch ein in die Arretiervorrichtung integriertes Federelement progressiv abgefedert ist.

Außerdem sind bei dem aus der EP 0 406 212 A2 bekannten Sportschuh die Schaftgelenke vertikal verschieblich angeordnet, sodass zusätzlich ein Kippen des Schaftes nach innen bzw. außen um die Längsachse der Unterschale gegeben ist und außerdem ein Fixieren des Kippwinkels möglich ist. Die Kippbeweglichkeit des Schaftes kommt der natürlichen Fußbewegung insbesondere dann entgegen, wenn, wie z.B. bei einer Hangquerung die Schuhsohle seitlich gegen die horizontale gekippt auf den Untergrund aufgesetzt wird.

Die Einstellung des Kippwinkels ist auch als "Canting" bekannt, um aus orthopädischen Gründen Fehlstellungen (X-Beine, O-Beine) auszugleichen und damit eine Planlage und einen gleichmäßigen Flächendruck des Skis zu erreichen.

Der Vollständigkeit halber ist noch darauf hinzuweisen, dass ein gewisser restlicher Bewegungsspielraum für den Fuß bzw. den Unterschenkel durch die auch bei vollständiger Arretierung verbleibende Nachgiebigkeit der Schuhkomponenten und letztlich auch der organischen Körperstrukturen unvermeidlich gegeben ist.

Der Anmelder hat bei seinen Überlegungen festgestellt, dass die an einen Skischuh zu stellenden Anforderungen hinsichtlich der Führung und Kraftübertragung in der Abfahrt und hinsichtlich der Beweglichkeit beim Gehen und im Aufstieg letztlich also durch das jeweils bestimmende Bewegungsmuster, durch die bekannten Skischuhkonstruktionen nur in unzureichendem Maße und nicht gleichzeitig zu erfüllen sind. Dies zeigt insbesondere die Tatsache, dass bei den für die Abfahrt zufriedenstellend konzipierten Skischuhen auch bei freigegebener Neigungsarretiervorrichtung die Schließeinrichtungen und damit der Spielraum für Fuß und Unterschenkel im Schuh zum Zweck des Gehens und Aufsteigens vom Skifahrer in vielen Fällen weiter gestellt werden, um die Einschränkungen des natürlichen Bewegungsablaufs in erträglichen Grenzen zu halten.

Der vorliegenden Erfindung liegt deshalb die Aufgabe zugrunde, den konstruktiven Aufbau des Sportschuhs so zu verbessern, dass die Kinematik des Sportschuhs in Abhängigkeit vom jeweils bestimmenden Bewegungsmuster, also insbesondere Abfahren, Gehen und Aufsteigen, optimal an den natürlichen Bewegungsablauf und gleichzeitig auch an etwaige orthopädischen Fehlstellungen des Bewegungsapparats angepasst werden kann.

Diese Aufgabe wird, ausgehend von dem im Oberbegriff des Anspruchs 1 genannten Sportschuh mit den im kennzeichnenden Teil des Anspruchs 1 angegebenen Merkmalen gelöst.

Vorteilhafte Weiterbildungen der erfindungsgemäßen Lösung nach Anspruch 1 sind in den Unteransprüchen 2 bis 10 angegeben.

Bei dem erfindungsgemäßen Sportschuh wird durch die beiden Schaftteile und die Koppelplatte in Verbindung mit dem äußeren bzw inneren Kugelgelenk zwischen Unterschale und Schaft und den beiden Drehgelenken zwischen Koppelplatte und Schaft bzw. Manschette ein räumliches Viergelenk gebildet, das ein zwangfreies Neigen und Kippen des Schaftes gegen die Unterschale ermöglicht, ohne dass die Konstruktionsteile des Sportschuhs nennenswerten Verformungen und Kräften unterliegen.

Die Schaftteile mit der Manschette und die Koppelplatte sind daher, weitgehend unbeeinflusst von der angestrebten Kinematik des Sportschuhs, nach Festigkeitsgesichtspunkten zu dimensionieren, wobei sich im übrigen auch hinsichtlich einer möglichen Gewichtseinsparung Vorteile ergeben.

Die bisher nicht bekannte freie Schaftbeweglichkeit wird mit der räumlichen Viergelenkskonstruktion, insbesondere durch das äußere bzw innere Kugelgelenk an der Unterschale in Verbindung mit der durch die zwei Drehgelenke am geteilten Schaft befestigten Koppelplatte vermittelt. Die freie Schaftbeweglichkeit wird auch durch die Arretiervorrichtung für die Schaftneigung nicht behindert, da diese Vorrichtung als ein frei gegeneinander gleitendes Verbindungsgestänge ausgestaltet ist, das einerseits über ein unteres Kugelgelenk an der Unterschale und andererseits über ein oberes Kugelgelenk am Schaft angelenkt ist.

Bei einem Sportschuh mit den erfindungsgemäßen konstruktiven Elementen ergeben sich, je nach der Fixierung beider, der einen oder der anderen, oder keiner der beiden Arretiervorrichtungen, nämlich der Neigungs- und der Kipparretiervorrichtung 4 verschiedene kinematische Varianten:
a) Der Schaft ist starr mit der Unterschale verbunden
b) Der Schaft kann nur nach vorne und hinten geneigt werden
c) Der Schaft kann nur zu den Seiten gekippt werden
d) Der Schaft kann allseitig bewegt werden

Je nach der variablen Fixierung der Arretierung(en) sind dabei für die Neigung (Vorlage) bzw. für den Kippwinkel (Canting) in den Varianten (a) bis (c) zusätzlich noch verschiedene festgelegte Einstellungen möglich.

Somit kann zB der Skifahrer für die Abfahrt mit der Variante (a) optimale Voraussetzungen hinsichtlich Skiführung und Kraftübertragung erreichen, wobei zudem die Einstellung von Neigungswinkel (Vorlage) und Kippwinkel (Canting) individuell je nach orthopädischen Besonderheiten und Fahrtechnik optimiert werden kann.

Beim Gehen und im Aufstieg kommt im allgemeinen die Variante (d) mit freier Schaftbeweglichkeit nach vorne, hinten und zu den Seiten in Frage, wobei für spezielle Einsatzzwecke, wie z.B. dem Eisklettern, eine teilweise oder vollständige Arretierung gemäß den Varianten (a) bis (c) sinnvoll sein kann.

Mit diesen Möglichkeiten ist die erfindungsgemäße Sportschuhkonstruktion für einen weiten Einsatzbereich innerhalb und außerhalb des Wintersports optimal geeignet, wobei dem Skilauf, vom Rennsport bis zum komfortablen Tourengehen, besondere Bedeutung zukommt. Dabei sind auch darüber hinausgehende Anwendungsbereiche, wie z.B. das Eisklettern, Snowboarden, Schneeschuhgehen, und auch allgemein das Bergsteigen einzubeziehen. Denkbar ist auch, die erfindungsgemäßen Konstruktionselemente zur Anpassung an orthopädische Fehlstellungen des Bewegungsapparats und auch im Rahmen von Rehabilitationsmaßnahmen mit kontrollierter Begrenzung des Bewegungsspielraums einzusetzen.

Aus dem Stand der Technik gemäß US-A-3 303 584 ist ein Skischuh bekannt, der, bis auf eine Neigungsarretiervorrichtung zur wahlweisen Fixierung der Schaftneigung, die im Oberbegriff des Patentanspruchs 1 der vorliegenden Erfindung angegebenen Merkmale aufweist. Außerdem ist darin zwar eine Vorrichtung zum Kippen des Schaftes beschrieben, bei der die Manschette des Schaftteils mit der Unterschale des Skischuhs durch zwei biegsame Bänder verbunden ist, wobei diese Bänder im Bereich der durch das Fußgelenk verlaufenden Querachse über Drehgelenke mit der Unterschale verbunden sind. Die Manschette ist jeweils an den oberen Enden der Bänder mittels Längsschlitzen oder Verrastungen verschieb- und fixierbar angeordnet, wodurch in Verbindung mit der Nachgiebigkeit der Bänder ein seitliches Kippen der Manschette nach innen bzw außen gegen die Unterschale möglich ist. Damit soll orthopädischen Fehlstellungen des Skifahrers (X-Beine, O-Beine) Rechnung getragen werden. Aus diesem Stand der Technik ist jedoch insbesondere auch nicht anregungsweise die für die vorliegende Erfindung wesentliche räumliche Viergelenkskonstruktion mit Kugelgelenken und einer Koppelplatte zu entnehmen.

Die aus der US-A-6 012 237 bekannte rückwärtige Stützvorrichtung (highback support) für einen Snowboardschuh stützt sich im Bereich der Fersenkappe beidseitig an Drehgelenken ab und soll die nach hinten wirkenden Kräfte abfangen, aber eine Bewegung nach vorne nicht behindern. Um auch eine gewünschte, möglichst ungehinderte seitliche Bewegung des Schuhschaftes zu vermitteln, sind in der Stützvorrichtung ein oder mehrere starre, flächige Verbindungsteile vorgesehen, die mit dem Unterteil der Stützvorrichtung mit dem Schuh bzw miteinander verbunden sind. Dabei ist auch eine Variante vorgesehen, bei der an der Stützvorrichtung drei Verbindungsteile und vier Drehgelenke zu deren Lagerung so vorgesehen sind, dass sich ein flächiges Viergelenk ergibt, das seitliche Bewegungen des Schuhschaftes nach Art eines Parallelogramms ermöglicht Für einen konstruktiven Aufbau eines Sportschuhs mit einem Kugelgelenke aufweisenden räumlichen Viergelenk, wie nach der erfindungsgemäßen Lehre, ergibt somit auch die US-A-6 012 237 keine Veranlassung.

Auch bei Einbeziehung der EP 0 050 607 A2 ergibt sich aus dem Stand der Technik kein naheliegender Zugang zu der im Patentanspruch 1 festgelegten Lehre. Ausgehend von einem Skischuh, bei dem der Schaft durch seitliche Drehgelenke mit der Unterschale verbunden und dadurch um eine durch die beiden Gelenke verlaufenden Querachse frei beweglich ist, befaßt sich nämlich diese Entgegenhaltung lediglich mit einem hinten am Schuh vertikal zwischen Schaft und Unterschale angeordneten Feder-Dämpfer-Element, welches die Kinematik der vom Neigungswinkel abhängigen Schaftbewegung so bestimmt, dass zum einen ein fahr- und sicherheitstechnisch günstiges Kraft-Weg-Verhalten mit progressiver Dämpfung in der Vorlage erreicht und zugleich ein komfortables Stehen und Gehen mit dem Schuh ermöglicht wird.

In der FR-A-2 656 776 ist ein Sportschuh angegeben, bei dem ein vorne geteilter, einstückiger Schaft mit der Unterschale neig- und kippbar verbunden ist. Diese Verbindung wird durch eine Kugelkopfkonstruktion vermittelt, die aus beidseitig im Bereich der Fußknöchel liegende konvexe Kugelschalensegmente an der Unterschale und dazu korrespondierende konkave Kugelschalensegmente am einstückigen Schaft besteht, wobei der Zusammenhalt der Konstruktion nur durch die Radialspannung des beim Zusammenbau auf der Unterschale einschnappenden einstückigen Schafts gegeben ist, sodass hierbei keine zwei getrennten, dh autarken Kugelgelenke vorliegen. Vorsprünge an der Unterschale dienen lediglich zur Begrenzung des maximalen Neigungswinkels. Viskoelastische oder federnde Elemente zwischen Unterschale und Schaft sollen eine, ggf gedämpfte, federnde Rückstellung des zur Seite gekippten Schafts ermöglichen.

So wie bei dem Fronteinsteiger-Sportschuh gemäß der FR-A-2 656 776 ist auch bei dem Heckeinsteiger-Sportschuh gemäß der AT 386 511 B weder eine Trennung des Schafts in ein äußeres Schaftteil und ein inneres Schaftteil, mit nur in einem dieser Teile integrierter Manschette, noch eine Verbindung der beiden Schaftteile mit der Unterschale durch Kugelgelenke gegeben.

Denn bei dem aus der AT 386 511 B bekannten Sportschuh besteht der Schaft aus einer vorne liegenden Manschette, die über einen Teil ihrer Höhe geschlitzt ist; und der schwenkbare Deckel ist mit zwei Drehgelenken an der Einheit aus Schale und Manschette gelagert.

Bei diesem Stand der Technik ist zwar am Schaft eine Koppelplatte mit zwei Drehgelenken vorgesehen; diese dient jedoch zur gelenkigen Verbindung der freien Enden von zwei, jeweils seitlich am vorderen, als Manschette bezeichneten Schaftteil angeformten bzw durch Schlitze gebildeten Lappen, sodass, beim Schließen des hinten liegenden Deckels des Heckeinsteigers, der Schaft bzw die Manschette der anatomisch richtigen Lage und Form des Schienbeins folgen kann.

Schließlich befasst sich die FR-A-2 847 432 mit einem baukastenartigem System von Sportschuhen, insb von Stiefeln zum Motorradfahren, auch im Gelände, zum Snowboarden oder zum Mountainbiken, bei dem zur Einsparung von Bauelementen gleichartig aufgebaute Unterschalen und Schäfte vorgesehen sind, welche durch unterschiedlich ausgebildete Gelenkteile verbindbar sind.

Diese Gelenkteile sind hinsichtlich ihrer Eigenschaften auf die physiologischen Gegebenheiten des jeweiligen Nutzers und auf die Anforderungen der jeweiligen Sportart abgestimmt.

Unterschale und Schaft werden in diesem Sinn, Im Bereich der beiden Fußknöchel, zum einen durch eine Kombination aus Schlitz und darin gleitendem Zapfen und zum anderen durch zusätzlich zwischen Unterschale und Schaft eingebaute elastische bzw viskoelastische Elemente gelenkig verbunden. Diese Elemente bestehen aus einem federnd verformbaren Rahmen, zB aus Kunststoffen, wie Polyamid oder Polyurethan, in dem ein deutlich weicheres, elastisches und/oder dämpfendes Material, insb Polyurethanschaum oder ein Elastomer, eingefügt ist. Mit dieser komplexen Gelenkkonstruktion ist einerseits eine axiale Beweglichkeit und andererseits ein Neigen und Kippen des Schafts möglich, wobei die vorgenannte bewegungsabhängige Feder- und Dämpfungscharakteristik der Gelenke durch die individuelle Ausformung der Kunststoffrahmen iVm dem darin eingefügten Material bestimmt wird.

Bei diesem Stand der Technik handelt es sich also um einen einteiligen, vorne zum Einführen des Fußes längs geteilten Schaft, der mit der Unterschale durch drehbare Schubgelenke verbunden Ist, deren Bewegung durch zusätzlich eingefügte verformbare Elemente gefedert bzw gedämpft wird; getrennte äußere und Innere Schaftteile, die durch Kugelgelenke mit der Unterschale verbunden sind, liegen schon nicht vor.

Nachstehend wird ein Ausführungsbeispiel der Erfindung nach Anspruch 1 anhand der Zeichnungen gemäß Fig.1 und 2 näher erläutert, in denen ein insbesondere für den alpinen Skisport und das Skitourengehen geeigneter Skischuh dargestellt ist.

Es zeigen:
Fig.1 eine (perspektivische) Ansicht schräg von hinten auf die Außenseite eines Skischuhs, und
Fig.2 eine vergleichbare Ansicht auf die Innenseite dieses Skischuhs.

Die Fig.1 und 2 zeigen die im wesentlichen aus Unterschale (1) und Schaft (2) bestehende Außenschale eines Skischuhs, die in üblicherweise der Aufnahme eines durch einen Innenschuh gepolsterten und isolierten Fußes dient. Der an der Unterschale (1) über das äußere Kugelgelenk (6) und das innere Kugelgelenk (7) befestigte Schaft (2) besteht aus einem äußeren Schaftteil (4) mit daran einstückig angesetzter Manschette (3) und einem inneren, in Fig.2 deutlich zu erkennenden Schaftteil (5). Die beiden Schaftteile (4,5) sind durch eine flächige, der Schaftrundung gegebenenfalls angeformte Koppelplatte (8) verbunden, die durch oben an den beiden Schaftteilen (4,5) angebrachte zwei Drehgelenke (9,10) mit Abstand gehalten wird, sodass durch die beiden Schaftteile (4,5) und die Koppelplatte (8) in Verbindung mit den beiden inneren/äußeren Kugelgelenken (6,7) und den beiden Drehgelenken (9,10) ein räumliches Vergelenk gebildet ist, dessen Basis die Unterschale (1) darstellt.

Daraus ergibt sich eine allseitig freie Beweglichkeit des Schaftes (2), die weitgehend kompatibel mit der Kinematik des Fußgelenks ist und eine ungehinderte Überlagerung einer Neigungsbewegung nach vorne und hinten mit einer Kippbewegung zu den Seiten, dh nach außen und innen ermöglicht. Es ist denkbar, den Neigungs- und Kippbereich durch gegebenenfalls variable Anschläge zu begrenzen oder auf wählbare, definierte Winkelwerte festzulegen.

Im Ausführungsbeispiel ist eine Neigungsarretiervorrichtung (11) als Teleskopgestänge (16,17) dargestellt, in dem eine Teleskopstange (16) in einem Teleskoprohr (17) entweder frei gleiten kann oder rastend fixiert ist.

Die Neigungsarretiervorrichtung (11) ist nach Fig.1 und 2 an der Unterschale (1) mit einem unteren Kugelgelenk (14) in einem Lagerbock (12) und oben am äußeren Schaftteil (4) mit einem oberen Kugelgelenk (15) in einem oberen Lagerbock (13) befestigt. Anstelle eines Teleskopgestänges (16,17) könnte aber auch ein Knickstab vorgesehen werden. Mit dem Einbau von viskoelastischen Elementen, also von Federn und/oder Dämpfern, kann die Neigungswiderstandscharakteristik bzw die Anschlagdämpfung eingestellt werden.

Die Koppelplatte (8) liegt gemäß Fig. 1 und 2 unterhalb des oberen Lagerbocks (13), kann aber auch darüber angeordnet werden. Sie kann durch eine Kipparretiervorrichtung (18) formschlüssig am Schaft (2) fixiert werden, wobei ein definierter Kippwinkel zur Berücksichtigung einer etwaigen orthopädischen Fehlstellung des Fußes bzw Beins, voreinzustellen ist, sodass, insbesondere beim Skifahren, durch zB einen Kipphebel, schnell von der freien Beweglichkeit für den Aufstieg in die definierte Fixierung des Kippwinkels für die Abfahrt umgeschaltet werden kann.

Wie Fig. 1 andeuten soll, besteht die Kipparretiervorrrichtung (18) aus einem vom Schaft (2) abstehenden, axial beweglichen und gegebenenfalls gefederten Zapfen, der mit einem Durchbruch in der Koppelplatte (8) korrespondiert. Die Verstellbarkeit der Kippwinkeleinstellung, auch als "Canting" bezeichnet, lässt sich zB durch mehrere in der Koppelplatte (8) nebeneinander liegender Durchbrüche oder auch durch eine entlang eines Schlitzes in der Koppelplatte (8) verschiebbare und festlegbare Halteplatte mit einem Durchbruch erreichen, in den der Zapfen einschnappt. Auch eine kinematische Umkehrung kommt hierfür in Frage, gemäß der sich der Durchbruch am Schaftteil (2) und der Zapfen an der Koppelplatte (8) befindet.

Insbesondere wegen dieser Einstellmöglichkeit lässt sich der erfindungsgemäße Sportschuh auch in der Rehabilitation einsetzen und zB mit dem Ziel des Schutzes von ausheilenden Fußgelenksverletzungen mit einstellbaren Anschlägen an der Koppelplatte (8) zur variablen Begrenzung der maximalen Kippwinkel nach außen bzw und innen ausstatten. In vergleichbarer Weise gilt dies auch für die Begrenzung des maximalen Neigungswinkels nach vorne bzw hinten.

Hinsichtlich der erfindungsgemäß eingesetzten Kugel- und Drehgelenke kommen nicht nur die vielfach eingesetzten, bekannten, genormten oder individuell angefertigten Maschinenelemente aus Metall oder auch Kunststoff in Betracht. Nach einem alternativen Denkansatz werden hierfür auch Elastomerlager oder in die entsprechenden Sportschuhkomponenten, also in die Unterschale (1), in die Schaftteile (4,5) bzw in die Koppelplatte (8) integrierte flexible Zonen als sinnvoll angesehen, die sich zB durch abweichende Materialbeschaffenheit und/oder -dicke sowie durch gezielt ausgebildete Ausnehmungen bzw Stege erreichen lassen. Elastomerlager und integrierte Zonen besitzen dabei als Torsion und Schub aufnehmende Elemente die für die erfindungswesentliche Viergelenkkonstruktion erforderlichen rotatorischen und translatorischen Freiheitsgrade.

Eine weitere konstruktive Alternative für einen Sportschuh, der optimal an den natürlichen Bewegungsablauf und gleichzeitig auch an etwaige orthopädische Fehlstellungen des Bewegungsapparats angepasst ist, wird darin gesehen, dass, anstelle der die beiden Schaftteile (4,5) über die beiden Drehgelenke (9,10) miteinander verbindenden Koppelplatte (8) gemäß Fig.1 und 2, das die Manschette (3) enthaltende, zB äußere Schaftteil (4) mit einem (im Getriebebau so bezeichneten) Schubgelenk versehen ist, welches für ein am oberen Ende des anderen, zB inneren Schaftteils (5), angebrachtes Drehgelenk eine Führung bildet, deren Wirkungslinie vertikal oder schräg dazu verläuft. Das Schubgelenk könnte dabei aus einem profilierten Führungsschlitz bestehen, in dem ein, das zuletzt genannte Drehgelenk tragender Kulissenstein gleitet. Damit ist, zusammen mit den beiden, die Schaftteile (4,5) mit der Unterschale (1) verbindenden Kugelgelenken (6,7) ebenfalls ein Viergelenk mit freier Beweglichkeit gegeben. Diese Alternative ist aber nicht Bestandteil der Erfindung.

Diesbezüglich ist darauf hinzuweisen, dass ein Schubgelenk mit einem damit verbundenen Drehgelenk an sich, nicht nur, wie vorstehend ausgeführt, aus der FR-A-2 847 432, sondern auch aus der AT 386 511 B bekannt ist Bei einer alternativen Ausführungsform des dort zugrunde liegenden Heckeinsteigers ist dabei einer der vorne am Schaft (Manschette) ausgebildeten übereinander liegenden Lappen mit einem vertikalen Längsschlitz und der andere Lappen mit einem in diesem Längsschlitz gleitendem Stift versehen, der sich gegen den zugehörigen Lappen drehen kann, sodass die beiden Lappen miteinander gelenkig gekoppelt sind und sich durch die Bewegungen des Fußes zueinander gegenläufig verstellen.

## Patentansprüche

1. Sportschuh, insbesondere Wintersport-, Ski- oder Skitourenschuh, mit einer den Fuß aufnehmenden und eine Schuhsohle aufweisenden Unterschale (1), mit einem den Unterschenkel umschließenden und vorne zum Einführen des Fußes längs geteilten Schaft (2), der durch innen und außen im Bereich der Fußknöchel liegende Gelenke (6,7) mit der Unterschale (1) verbunden ist, und dessen oberes Ende eine Manschette (3) mit verstellbaren Schließeinrichtungen bildet, wobei durch die beiden Gelenke (6,7) ein Neigen des Schaftes (2) um eine durch die Gelenke (6,7) verlaufende Querachse gegeben ist, und wobei zusätzlich ein Kippen des Schaftes (2) um die Längsachse der Unterschale (1) möglich ist, sowie mit einer Neigungsarretiervorrichtung (11) zur wahlweisen Fixierung des Neigungswinkels des Schaftes (2) in definierter Lage, und einer Kipparretiervorrichtung (18) zur wahlweisen Fixierung des Kippwinkels des Schaftes (2) in definierter Lage, **dadurch gekennzeichnet, dass** der Schaft (2) in ein äußeres Schaftteil (4) und ein inneres Schaftteil (5) getrennt ist, dass die, das äußere und das innere Schaftteil (4,5) mit der Unterschale (1) verbindenden beiden Gelenke als äußeres Kugelgelenk (6) bzw inneres Kugelgelenk (7) ausgebildet sind, dass die Manschette (3) entweder in das äußere Schaftteil (4) oder in das innere Schaftteil (5) integriert ist, dass die beiden Schaftteile (4,5) durch eine Koppelplatte (8) gelenkig miteinander verbunden sind, wobei das äußere Ende der Koppelplatte (8) durch ein äußeres Drehgelenk (9) im Bereich des oberen Endes des äußeren Schaftteils (4) bzw der darin integrierten Manschette (3) gelagert ist und das innere Ende der Koppelplatte (8) durch ein inneres Drehgelenk (10) im Bereich des oberen Endes des inneren Schaftteils (5) bzw der darin integrierten Manschette (3) gelagert ist, dass die Achsen der beiden Drehgelenke (9,10) näherungsweise parallel zur Längsachse der Unterschale (1) angeordnet sind , sodass die beiden Schaftteile (4,5) und die Koppelplatte (8) in Verbindung mit den beiden zugehörigen Kugelgelenken (6,7) und den beiden Drehgelenken (9,10) ein räumliches Viergelenk bilden , dass die Neigungsarretiervorrichtung (11) ein Verbindungsgestänge (16,17) aufweist, dessen unteres Ende über ein unteres Kugelgelenk (14) an einem unteren Lagerbock (12) an der Unterschale (1) und dessen oberes Ende über ein oberes Kugelgelenk (15) an einem oberen Lagerbock (13) an dem Schaft (2) befestigt ist, wobei die Länge des Verbindungsgestänges (16,17) variabel ist oder wahlweise definiert festgelegt ist, und dass mit der Kipparretiervorrichtung (18) die Koppelplatte (8) wahlweise formschlüssig in definierter Stellung am Schaft (2) fixierbar ist.

2. Sportschuh nach Anspruch 1, **dadurch gekennzeichnet, dass** die Kugelgelenke (6,7;14,15) und die Drehgelenke (9,10) Gleit- oder Wälzlager aus Metall oder Kunststoff sind.

3. Sportschuh nach Anspruch 1, **dadurch gekennzeichnet, dass** die Kugelgelenke (6,7;14,15) und die Drehgelenke (9,10) Elastomerlager oder in die Unterschale (1) bzw in die Schaftteile (4,5) integrierte flexible Zonen sind.

4. Sportschuh nach einem der Ansprüche 1 bis 3, **dadurch gekennzeichnet, dass** der Neigungs- und/oder Kippbereich durch einstellbare, feste oder federnd und/oder dämpfend wirkende Anschläge begrenzt ist.

5. Sportschuh nach einem der Ansprüche 1 bis 4, **dadurch gekennzeichnet, dass** das Verbindungsgestänge (16,17) der Neigungsarretiervorrichtung (11) eine, in einem Teleskoprohr (17) frei gleitende oder in diesem durch wählbare Raststellungen fixierte Teleskopstange (16) aufweist.

6. Sportschuh nach einem der Ansprüche 1 bis 4, **dadurch gekennzeichnet, dass** das Verbindungsgestänge (16,17) der Neigungsarretiervorrichtung (11) als Knickstab ausgeführt ist.

7. Sportschuh nach einem der Ansprüche 1 bis 6, **dadurch gekennzeichnet, dass** die Kipparretiervorrichtung (18) zur Festlegung definierter Kippwinkel einen vom Schaft abstehenden, axial verschiebbaren Zapfen aufweist, der in eine Bohrung in der Koppelplatte (8) formschlüssig eingreift.

8. Sportschuh nach Anspruch 7, **dadurch gekennzeichnet, dass** der Zapfen gefedert ist.

9. Sportschuh nach Anspruch 7 oder 8, **dadurch gekennzeichnet, dass** die Bohrung in einem Nutenstein eingebracht ist, der in einem Schlitz in der Koppelplatte (8) gleitend geführt und verstellbar festzulegen ist.

10. Sportschuh nach einem der Ansprüche 1 bis 6, **dadurch gekennzeichnet, dass** die Kipparretiervorrichtung (18), zur stufenlosen Verstellbarkeit des Kippwinkels, eine entlang eines Schlitzes in der Koppelplatte (8) verschiebbare oder um einen Drehpunkt verschwenkbare Halteplatte mit einem Durchbruch aufweist, in den ein vom Schaft (2) abstehender Zapfen einschnappt, wobei die Halteplatte zur Freigabe der Kippbewegung abhebbar ist.

## Claims

1. A sports shoe, in particular a winter sports shoe, ski boot or ski touring boot, having a lower shell (1) which receives the foot and has a shoe sole, having a shaft (2), enclosing the lower leg and split longitudinally in the front for insertion of the foot, which is connected to the lower shell (1) by joints (6, 7) lying internally and externally in the region of the ankle and whose upper end forms a collar (3) with adjustable closing devices, wherein the two joints (6, 7) produce inclination of the shaft (2) about a transverse axis running through the joints (6, 7), and wherein in addition tilting of the shaft (2) about the longitudinal axis of the lower shell (1) is possible, as well as having an inclination locking device (11) for fixing the angle of inclination of the shaft (2) in a defined position as desired, and a tilt locking device (18) for fixing the angle of tilt of the shaft (2) in a defined position as desired, **characterised in that** the shaft (2) is separated into an outer shaft part (4) and an inner shaft part (5), **in that** the two joints connecting the outer and the inner shaft part (4, 5) to the lower shell (1) are in the form of an outer ball-and-socket joint (6) and an inner ball-and-socket joint (7) respectively, **in that** the collar (3) is integrated into either the outer shaft part (4) or the inner shaft part (5), **in that** the two shaft parts (4, 5) are connected to one another in an articulated manner by a coupling plate (8), the outer end of the coupling plate (8) being mounted in the region of the upper end of the outer shaft part (4) or the collar (3) integrated therein by an outer swivel joint (9) and the inner end of the coupling plate (8) being mounted in the region of the upper end of the inner shaft part (5) or the collar (3) integrated therein by an inner swivel joint (10), **in that** the axes of the two swivel joints (9, 10) are arranged substantially parallel to the longitudinal axis of the lower shell (1), so that the two shaft parts (4, 5) and the coupling plate (8) form a stereoscopic four-joint means in conjunction with the two associated ball-and-socket joints (6, 7) and the two swivel joints (9, 10), **in that** the inclination locking device (11) has a linkage (16, 17) whose lower end is secured via a lower ball-and-socket joint (14) to a lower bearing mounting (12) at the lower shell (1) and whose upper end is secured via an upper ball-and-socket joint (15) to an upper bearing mounting (13) at the shaft (2), the length of the linkage (16, 17) being adjustable or being determined in a defined manner as desired, and **in that** the coupling plate (8) can, as desired, be fixed in a defined position on the shaft (2) in a positive-locking manner by means of the tilt locking device (18).

2. A sports shoe according to claim 1, **characterised in that** the ball-and-socket joints (6, 7; 14, 15) and the swivel joints (9, 10) are sliding bearings or rolling bearings of metal or plastics material.

3. A sports shoe according to claim 1, **characterised in that** the ball-and-socket joints (6, 7; 14, 15) and the swivel joints (9, 10) are elastomer bearings or are flexible zones integrated into the lower shell (1) or into the shaft parts (4, 5) as the case may be.

4. A sports shoe according to any one of claims 1 to 3, **characterised in that** the inclination and/or tilt range is limited by stops which are adjustable, fixed or act in a resilient and/or damping manner.

5. A sports shoe according to any one of claims 1 to 4, **characterised in that** the linkage (16, 17) of the inclination locking device (11) has a telescopic bar (16) sliding freely in a telescopic tube (17) or fixed therein by selectable engagement positions.

6. A sports shoe according to any one of claims 1 to 4, **characterised in that** the linkage (16, 17) of the inclination locking device (11) is in the form of a strut.

7. A sports shoe according to any one of claims 1 to 6, **characterised in that** the tilt locking device (18) has an axially displaceable peg, projecting from the shaft, which engages a bore in the coupling plate (8) in a positive-locking manner in order to determine a defined angle of tilt.

8. A sports shoe according to claim 7, **characterised in that** the peg is sprung.

9. A sports shoe according to claim 7 or 8, **characterised in that** the bore is made in a sliding block which, in a slot in the coupling plate (8), is slidingly guided and is securable in an adjustable manner.

10. A sports shoe according to any one of claims 1 to 6, **characterised in that** for stepless adjustability of the angle of tilt, the tilt locking device (18) has a holding plate, displaceable along a slot in the coupling plate (8) or pivotable about a pivot point, with an opening into which a peg projecting from the shaft (2) snaps, the holding plate being able to be lifted to free the tilting motion.

## Revendications

1. Chaussure de sport notamment chaussure de sport d'hiver, de ski alpin ou de ski de randonnée comportant une coque inférieure (1) recevant le pied et ayant une semelle de chaussure,
- une tige (2), entourant le bas de la jambe et divisée longitudinalement pour introduire le pied par l'avant, étant reliée à la coque inférieure (1) par des articulations (6, 7) situées à l'intérieur et à l'extérieur de la zone de la cheville,
- et dont l'extrémité supérieure forme un manchon (3) avec des installations de fermeture réglables,
- les deux articulations (6, 7) permettant l'inclinaison de la tige (2) autour d'un axe transversal passant par les articulations (6, 7), et
- en plus un basculement autour de la tige (2) suivant l'axe longitudinal de la coque inférieure (1),
- ainsi qu'un dispositif de blocage d'inclinaison (11) pour bloquer au choix l'angle d'inclinaison de la tige (2) dans une position définie et un dispositif de blocage de basculement (18) pour bloquer sélectivement l'angle de basculement de la tige (2) dans une position définie,
**caractérisée en ce que**
- la tige (2) comporte une partie extérieure (4) et une partie intérieure (5), distinctes,
- la partie extérieure et la partie intérieure de tige (4, 5) ont deux articulations reliées à la coque inférieure (1) et constituant une articulation à rotule (6) extérieure et une articulation à rotule (7) intérieure,
- le manchon (3) est intégré soit dans la partie de tige extérieure (4) soit dans la partie de tige intérieure (5),
- les deux parties de tige (4, 5) sont reliées de manière articulée par une plaque de couplage (8),
- l'extrémité extérieure de la plaque de couplage (8) est montée par une articulation de rotation (9) extérieure dans la zone de l'extrémité supérieure de la partie de tige extérieure (4) ou du manchon (3) intégré dans celle-ci et l'extrémité intérieure de la plaque de couplage (8) est montée par l'intermédiaire d'une articulation de rotation (10), intérieure au niveau de l'extrémité supérieure de la partie de tige intérieure (5) ou du manchon (3) intégré dans celle-ci,
- les axes des deux articulations de rotation (9, 10) sont pratiquement parallèles à l'axe longitudinal de la coque inférieure (1) de façon que les deux parties de tige (4, 5) et la plaque de couplage (8) en liaison avec les deux articulations à rotule (6, 7) correspondantes et les deux articulations de rotation (9, 10) constituent un quadrangle dans l'espace,
- le dispositif de blocage d'inclinaison (11) ayant une tige de liaison (16, 17) dont l'extrémité inférieure est fixée par une articulation à rotule (14) inférieure à un bloc-palier (12) inférieur de la coque inférieure (1) et dont l'extrémité supérieure est fixée à la tige (2) par une articulation à rotule (15) supérieure à un bloc-palier supérieur (13),
- la longueur de la tringlerie de liaison (16, 17) étant variable ou fixée de manière définie, choisie, et
- le dispositif de blocage de basculement (18) bloquant la plaque de couplage (8) au choix par une liaison par la forme dans une position définie sur la tige (2).

2. Chaussure de sport selon la revendication 1,
**caractérisée en ce que**
les articulations à rotule (6, 7 ; 14, 15) et les articulations de rotation (9, 10) sont des paliers lisses ou des paliers à roulement, en métal ou en matière plastique.

3. Chaussure de sport selon la revendication 1,
**caractérisée en ce que**
les articulations à rotule (6, 7 ; 14, 15) et les articulations de rotation (9, 10) sont des paliers en élastomère ou des zones souples intégrées dans la coque inférieure (1) ou dans les parties de tige (4, 5).

4. Chaussure de sport selon l'une des revendications 1 à 3,
**caractérisée en ce que**
la plage d'inclinaison et/ou basculement est délimitée par des butées réglables, agissant de manière fixe ou élastique et/ou avec amortissement.

5. Chaussure de sport selon l'une des revendications 1 à 4,
**caractérisée en ce que**
la tringlerie de liaison (16, 17) du dispositif de blocage d'inclinaison (11) comporte une tige télescopique (16), glissant librement dans un tube télescopique (17) ou pouvant y être bloquée à l'aide des positions d'encliquetage sélectionnées.

6. Chaussure de sport selon l'une des revendications 1 à 4,
**caractérisée en ce que**
la tige de liaison (16, 17) du dispositif de blocage d'inclinaison (11) est une tige pliante.

7. Chaussure de sport selon l'une des revendications 1 à 6,
**caractérisée en ce que**
les dispositifs de blocage de basculement (18) comportent un goujon en saillie de la tige et qui peut coulisser axialement pour fixer un angle de basculement défini, ce goujon pénétrant par une liaison par la forme dans un perçage de la plaque de couplage (8).

8. Chaussure de sport selon la revendication 7,
**caractérisée en ce que**
le goujon est monté sur ressort.

9. Chaussure de sport selon la revendication 7 ou 8,
**caractérisée en ce que**
le perçage est logé dans un galet à rainure, guidé en coulissement dans une fente de la plaque de couplage (8) et pouvant être fixé de manière réglable.

10. Chaussure de sport selon l'une des revendications 1 à 6,
**caractérisée en ce que**
pour pouvoir régler en continu l'angle de basculement, le dispositif de blocage en basculement (18) comporte une plaque de fixation coulissant le long d'une fente dans la plaque de couplage (8) ou pouvant pivoter autour d'un point de rotation et ayant un passage traversant, dans lequel s'encliquette un goujon en saillie de la tige (2), la plaque de fixation pouvant être relevée pour libérer le mouvement de basculement.
